# EUROPÄISCHE PATENTSCHRIFT

(11) **EP 0 229 201 B1**
(45) Veröffentlichungstag und Bekanntmachung des Hinweises auf die Patenterteilung: **30.08.1989**
(21) Anmeldenummer: 86100148.5
(22) Anmeldetag: 08.01.1986
(51) Int. Cl.: D06F 57/04

(54) **Waeschegestell**
Laundry dryer framework
Support sèche-linge

(43) Veröffentlichungstag der Anmeldung: 22.07.1987
(73) Patentinhaber: Steiner, Walter, CH-8311 Brütten (CH)
(72) Erfinder: Steiner, Walter, CH-8311 Brütten (CH)
(74) Vertreter: Rottmann, Maximilian R.

(56) Entgegenhaltungen:
- CH-A- 390 863
- GB-A- 214 772

## Beschreibung

Die vorliegende Erfindung betrifft ein Wäschegestell.

Ein Wäschegestell ähnlicher Art ist z.B. aus der CH-PS 390 863 bekannt und in zahlreichen Ausführungsformen auf dem Markt präsent. Ein solches Wäschegestell kann von einer Gebrauchsstellung, in welcher ein Wäscheseil zwischen im Beipielsfall vier abstehenden Tragarmen gespannt und somit zur Aufnahme der Wäsche bereit ist, in eine zusammengeklappte Ruhestellung gebracht werden, in der die sich zwischen den Tragarmen erstreckenden Wäscheseilabschnitte lose herunterhängen. Nachteilig dabei ist, dass die lose herunterhängenden Wäscheseilabschnitte dazu neigen, sich zu verwirren, dass sie einer Verschmutzung ausgesetzt sind, wenn das gesamte Wäschegestell nicht mit einer Hülle umschlossen wird, und dass ein dermassen zusammengeklapptes Wäschegestell, wenn es am Gebrauchsort stehengelassen wird, insgesamt unästhetisch und infolge der ungeordnet herumhängenden Wäscheseilabschnitte unordentlich wirkt.

Um diese Nachteile zu vermeiden, wurde bereits z.B. in der DE-OS 32 00 013 vorgeschlagen, ein solches Wäschegestell derart weiterzubilden, dass dieses mit einer Wäscheleineneinzugsvorrichtung versehen wird, durch die die Wäscheleine beim Zusammenklappen des Wäschegestells automatisch in die Arme des Gestells eingezogen wird. Theoretisch ist es wohl möglich, das angestrebte Ziel mit einer solchen Einzugsvorrichtung zu erreichen, doch umfasst diese eine Vielzahl von störungsanfälligen, dem Verschleiss unterworfenen Teilen; dies ist aber speziell bei einem Haushaltartikel für den täglichen Bedarf unerwünscht, da ein solcher möglichst während vieler Jahre problemlos funktionieren soll. Dazu kommt der Kostenfaktor: Eine vergleichsweise komplizierte Seileinzugsmechanik erhöht die Herstellungskosten eines Wäschegestells in beträchtlichem Masse, insbesondere wenn auf eine robuste, gegen Fehlbedienung unempfindliche Konstruktion geachtet werden muss.

Der Anmelder hat in der EP-A 0 219 571 (bildet den Stand der Technik im Sinne von Art. 54 (3) EDU) deshalb schon vorgeschlagen, das Wäscheseil bei zusammengeklapptem Wäschegestell in dafür vorgesehene Hohlräume gleichsam "einzupacken" und nicht in die Arme des Gestells einzuziehen. Damit kann auf einfachste Weise, ohne Bereitstellung einer aufwendigen, damit teuren und störungsanfälligen Mechanik, sichergestellt werden, dass die lose herabhängenden Wäscheseilabschnitte bei zusammengelegtem Wäschegestell gegen Verschmutzung und Verwirrung geschützt sind, wobei gleichzeitig ein ästhetisch ansprechendes Erscheinungsbild des zusammengelegten Wäschegestells erreicht wird.

Ein Problem, das sich aber bei einer Konstruktion gemäss der EP-PA 85113512.9 stellt, besteht darin, während des Zusammenklappens des Wäschegestells für ein eindeutiges und sicheres Hineinleiten der lose herabhängenden Seilabschnitte in die zur Aufnahme derselben vorgesehenen Hohlräume zu sorgen.

Es ist die Aufgabe der Erfindung, hier Abhilfe zu schaffen und eine Lösung vorzuschlagen, die ohne zusätzliche Mechanik, in einfachster Weise, eine zwangsläufige Führung bzw. Leitung der lose herabhängenden Seilabschnitte in die gewünschte Richtung, d.h. in die Hohlräume hinein bewirkt.

Die Erfindungsaufgabe wird durch die Kombination der Merkmale des Anspruches 1 gelöst. Besondere Ausführungsarten und Weiterbildungen des Erfindungsgegenstandes sind in den abhängigen Ansprüchen 2 bis 10 umschrieben.

Im folgenden werden Ausführungsbeispiele des Erfindungsgegenstandes, unter Bezugnahme auf die beiliegenden Zeichnungen, näher erläutert. In den Zeichnungen zeigen:
Fig. 1 eine schematische Gesamt-Seitenansicht eines Ausführungsbeispiels eines Wäschegestells gemäss der Erfindung in Gebrauchsstellung, d.h. in aufgespanntem Zustand,
Fig. 2 eine Gesamtansicht des Ausführungsbeispieles gemäss Fig. 1 von oben,
Fig. 3 schematische Gesamt-Seitenansicht des Wäschegestells gemäss Fig. 1 in Ruhestellung, d.h. in zusammengeklapptem Zustand,
Fig. 4 einen Querschnitt in einer horizontalen Ebene durch ein Ausführungsbeispiel eines Wäschegestells in zusammengeklapptem Zustand,
Fig. 5 eine schematische, vergrösserte Teilansicht des aufgespannten Wäschegestells von oben, in einer ersten Ausführungsform,
Fig. 6 eine schematische, vergrösserte Teilansicht des aufgespannten Wäschegestells von oben, in einer zweiten Ausführungsform, und
Fig. 7 - 9 Detailansichten von verschiedenen Gewichtskörpern.

Das Wäschegestell 1 besitzt im Beispielsfall vier in gleichmässigem Abstand voneinander um einen vertikal stehenden Mast 2 angeordnete Arme 3, die gemeinsam als Träger für ein Wäscheseil 7 dienen, dessen Abschnitte 7' sich von Tragarm 3 zu Tragarm 3 erstrecken, wenn diese in ihrer auseinandergespreizten Stellung (Gebrauchsstellung des Wäschegestells) sind, wie es in Fig. 1 und 3 dargestellt ist. Die Verbindung der Arme 3 mit dem Mast 2 erfolgt einerseits über einen Tragring 4, der entlang des Mastes 2 verschiebbar angeordnet ist. Der Tragring 4 besitzt radial abstehende Stege 5, an welchen das jeweils untere Ende der Arme 3 schwenkbar befestigt ist. Andererseits ist je eine jedem Arm 3 zugeordnete Strebe 8 vorgesehen, die einerends, im Abstand zum unteren Ende der Arme 3, an diesem gelenkig befestigt ist. Das andere Ende, d.h. das dem Arm 3 abgekehrte Ende der Streben 8, ist an einem Kopfteil 10 des Mastes 2 ebenfalls schwenkbar gelagert.

Bei Nichtgebrauch des Wäschegestells 1 sind die Arme 3 gegen den Mast 2 geschwenkt und folglich auch die Streben 8; der Tragring 4 befindet sich in seiner untersten Position und die zuvor gespannten Wäscheseilabschnitte 7' hängen lose zwischen den Armen 3 durch.

Um eine Verschmutzung und ein Verwirren der lose durchhängenden Wäscheseilabschnitte zu verhindern, ist vorgesehen, dass bei eingezogener Ruhestellung der Arme 3, zwischen den Armen 3 und dem Mast 2, Hohlräume geschaffen sind, in welchen die sonst lose herabhängenden Wäscheseilabschnitte aufgenommen werden. Dabei bietet es sich an, zur Schaffung dieser Hohlräume die Arme 3 mit beidseitig von deren Vorderkante abstehenden Flügelelementen zu versehen, die in Fig. 1 bis 3 allgemein mit 6 bezeichnet sind. Wie im folgenden noch näher erläutert werden wird, begrenzen diese Flügelelemente 6, zusammen mit den Seitenflächen der Tragarme 3 und mit Bereichen der Oberflächen des Mastes 2, vier Hohlräme 14 zur Aufnahme der herabhängenden Wäscheseilabschnitte, sobald das Wäschegestell 1 in seiner zusammengeklappten Ruhelage ist. Diese Situation ist in einer schematischen Seitenansicht in Fig. 2 dargestellt. Man sieht schon aus dieser schematischen Darstellung, dass das Wäschegestell derart einen ordentlichen und ästhetisch befriedigenden Anblick bietet.

In einer praktischen Ausführung eines solchen Wäschgestells sind die Tragarme 3 mit seitlich abstehenden Flügeln versehen, die entweder starr oder schwenkbar an den Armen 3, vorzugsweise im Bereich deren vorderen Kante befestigt sind.

Ein Ausführungsbeispiel einer solchen Konstruktion ist als Querschnitt in einer Horizontalebene durch das geschlossene Wäschegestell in Fig. 4 dargestellt. Der Mast 2 ist durch ein generell zylindrisches Aluminium-Hohlprofil gebildet, das jedoch vier entlang seines Umfanges gleichmässig verteilt angeordnete, längsverlaufende Vertiefungen 9 aufweist. Diese nehmen, im zusammengeklappten Zustand des Wäschegestells, die Tragarme 3 auf, welch letztere durch Kastenprofile gebildet sind. Eine solche Anordnung ergibt eine ausgeprägte Stabilität bei vergleichsweise geringen Querschnittsabmessungen.

Die Kastenprofile besitzen einen gegen den Mast 2 offenen Hohlraum 11, in welchen die Streben 8 eintauchen. Der vom Mast 2 abgewandte Teil der Kastenprofile, das die Arme 3 bildet, ist mit Bohrungen 12 zur Aufnahme des Wäscheseils 7 versehen. Das äussere, geschlossene Ende der Kastenprofile ist, wie in Fig. 4 gezeigt, mit je zwei im Bereich der äusseren Kante des Armes 3 angebrachten, von diesem abstehenden Flügelelementen 6a versehen. Diese Flügelelemente 6a können Teil des Kastenprofils, d.h. einstückig an diesem angeformt sein. Sie erstrecken sich von der Seitenfläche 3a etwas geneigt, unter einem leicht spitzen Winkel, gegen aussen, wobei deren Breite so bemessen ist, dass deren freie Kante 6' in unmittelbare Nähe der freien Kante 6' des benachbarten Flügelelementes 6a zu liegen kommt bzw. diese sogar berüht.

Damit sind, bei zusammengeklapptem Wäschegestell, vier Hohlräume 14 geschaffen, die durch zwei benachbarte Flügelelemente 6a, zwei benachbarte Aussenflächen 3a der Arme 3 und einen Bereich 2a der Aussenfläche des Mastes 2 begrenzt sind. In diesen vier Hohlräumen 14 finden die herabhängenden Wäscheseilabschnitte 7a des Wäscheseils 7 Aufnahme. Die Länge der Flügelelemente 6a ist dabei so bemessen, dass mit Sicherheit die Gesamt-Längenausdehnung der herabhängenden Seilabschnitte abgedeckt bzw. "verpackt" ist; d.h. die Flügelelemente 6a erstrecken sich mindestens von der für den äussersten Seilabschnitt 7a vorgesehenen Bohrung 12 der Arme 3 bis zum Umlenkpunkt des innersten Seilabschnittes 7a. Die exakte Länge ist im Einzelfall festzülegen.

Um nun während des Zusammenklappens des Wäschegestells, d.h. beim Entspannen des Wäscheseils 7, dafür zu sorgen, dass die lose herabhängenden Seilabschnitte 7' in die für deren Aufnahme vorgesehenen Hohlräme 14 gelangen, sind gemäss der Erfindung Gewichtskörper vorgesehen, die in Fig. 2 generell mit 18 bezeichnet sind.

In der Ausführung gemäss Fig. 2 sind sämtliche Seilabschnitte 7' mit je einem etwa mittig angeordneten Gewichstkörper 18 versehen. Jeder dieser Gewichtskörper 18 kann wahlweise entlang des zugeordneten Seilabschnittes 7' verschiebbar oder aber, vorzugsweise, in der Mitte des Seilabschnittes 7' festgeklemmt sein. Andererseits ist es aber nicht unbedingt erforderlich, sämtliche Seilabschnitte 7' mit Gewichtskörpern 18 zu versehn, wie später noch erläutert werden wird.

Aus der Fig. 5 ist ersichtlich, dass die Gewichtskörper unterschiedliche Grösse und damit unterschiedliches Gewicht besitzen können. So sind die beiden äussersten Seilabschnitte 7', die die grösste Länge aufweisen, z.B. mit relative grossen, schweren Gewichtskörpern 18a, die beiden mittleren Seilabschnitte 7' die kürzer sind, mit mittelgrossen, damit mittelschweren Gewichtskörpern 18b und die beiden innersten Seilabschnitte 7', die am kürzesten sind, mit relativ kleinen, weniger schweren Gewichtskörpern 18c versehen.

In der Fig. 6 ist ein Beispiel zu sehen, bei dem nur die drei äussersten Seilabschnitte 7' Gewichtskörpern versehen sind. In machen Fällen, insbesondere wenn ein sehr biegeweiches Wäscheseil 7 verwendet wird, mag dies genügen, da die äusseren Seilabschnitte 7', während des Zusammenklappens des Wäschegestells, die weiter innen liegenden Seilabschnitte 7' übergreifen und jene somit zwangsläufig gegen den Mast hin, d.h. in die Hohlräume 14 hinein leiten. Bei der Ausführung gemäss Fig. 6 ist der äusserste Seilabschnitt mit einem relativ grossen, schweren Gewichtskörper 18a, der von aussen gesehen zweite Seilabschnitt 7' mit einem mittelgrossen Gewichtskörper 18b und der von aussen gesehen dritte Seilabschnitt 7' mit einem relativ kleinen, leichten Gewichtskörper 18c versehen.

Der Grund, warum die äusseren Seilabschnitte mit schwereren Gewichtskörpern versehen sind als die weiter innen liegenden, ist insbesondere im Hinblick auf Fig. 6 darin zu sehen, dass bei fortschreitendem Zusammenklappen die weiter aussen liegenden Seilabschnitte die inneren, eventuell gar nicht mit Gewichtskörpern versehenen Seilabschnitte übergreifen und deshalb auf diese eine gewisse Kraft ausüben müssen, damit die Gesamtheit der in einer Endphase des Zusammenklappens des Wäschegestells lose herabhängenden Seilabschnitte 7' in die Hohlräume 14 hineingeleite wird. Es versteht sich, dass die an den Armen 3 angebrachten Flügelelemente 6 dieses Hineinleiten wirksam unterstützen. Somit kann ein zuverlässiges "Einpacken" der herabhängenden Seilabschnitte 7' in die Hohlräume 14 erreicht werden, ohne dass zusätzliche, bewegte Elemente erforderlich wären.

Für die Ausbildung und Anbringung der Gewichtskörper gibt es verschiedene Möglichkeiten. Wie bereits erwähnt können die Gewichtskörper 18 entweder frei entlang des zugeordneten Seilabschnittes 7' gleitend oder aber vorzugsweise in deren Mitte festgeklemmt angeordnet sein.

In der Fig. 7 ist ein erstes, bevorzugtes Ausführungsbeispiel eines Gewichtskörpers 18 gezeigt, der durch ein Drahtstück 28 gebildet ist, welches in einigen Windungen um den Wäscheseilabschnitt 7' herumgewickelt ist. Der Draht 28 besteht aus einem rostfreien Metall und ist, je nachdem, wie eng die Windungen sind, entlang des Wäscheseilabschnittes 7' verschiebbar oder festgeklemmt. Die durch diesen Gewichtskörper 18 ausgeübte Kraft kann in einfacher Weise durch Variation der Länge des Drahtes 28 eingestellt werden.

In der Fig. 8 ist ein zweites, bevorzugtes Ausführungsbeispiel eines Gewichtskörpers 18 gezeigt, der durch einen zylindrischen Hohlkörper 38 gebildet ist. Dieser besteht wiederum aus einem rostfreien, metallischen Material und ist auf den Seilabschnitt 7' aufgesteckt. Eine Fixierung des Körpers 38 in der Mitter des Seilabschnittes 7' kann durch Zusammenquetschen des Körpers 38 erfolgen. Gemäss Fig. 9 können zwecks Erhöhung der Masse zwei gleiche Gewichtskörper 38a und 38b nebeneinander vorgesehen sein; selbstverständlich kann aber auch ein einzelner, längerer oder dickerer Gewichtskörper bzw. ein abmessungsgleicher Gewichtskörper aus schwererem Material Verwendung finden.

## Patentansprüche

1. Wäschegestell (1) mit einem aufrechten Mast (2) und einer Mehrzahl von nach aussen abspreizbaren Armen (3), zwischen denen einzelne Abschnitte (7') eines Wäscheseiles (7) verlaufen, mit einem den Mast (2) umschliessenden, entlang desselben verschiebbar gelagerten Tragring (4), an welchem die abspreizbaren Arme (3) einerends gelenkig befestigt sind, und mit Streben (8), welche je einem der Arme (3) zugeordnet und einerends über ein Gelenk mit dem zugeordneten Arm (3) und andernends mit einem Kopfteil (10) des Mastes (2) schwenkbar verbunden sind, wobei durch Verschiebung des Tragringes (4) entlang des Mastes (2) die Arme (3) nach aussen abspreizbar bzw. durch entgegengesetzte Verschiebung des Tragringes (4) entlang des Mastes die Arme (3) in eine an den Mast (2) anliegende Ruhestellung einziehbar sind, und wobei Mittel vorgesehen sind, mit Hilfe derer, bei eingezogener Ruhestellung der Arme (3) zwischen den Armen (3) und dem Mast (2) zumindest teilweise abgeschlossene Hohlräume (14) zur Aufnahme der herabhängenden Wäscheseilabschnitte (7') gebildet sind, und wobei ferner zum Hineinleiten der während des Zusammenklappens der Arme (3) lose herabhängenden Seilabschnitte (7') in die Hohlräume (14) zumindest einzelne der Seilabschnitte (7') mit mindestens einem Gewichtskörper (18) versehen sind.

2. Wäschegestell nach Patentanspruch 1, dadurch gekennzeichnet, dass, bei ausgespreiztem Wäschegestell (1), zumindest die jeweils äussersten bzw., bei zusammengeklapptem Wäschegestell, zumindest die jeweils obersten Seilabschnitte (7') mit Gewichtskörpern (18a) versehen sind.

3. Wäschegestell nach Patentanspruch 2, dadurch gekennzeichnet, dass bei ausgespreiztem Wäschegestell (1) die jeweils äussersten drei bzw., bei zusammengeklapptem Wäschegestell, die jeweils obersten drei Seilabschnitte (7') mit Gewichtskörpem (18a, 18b, 18c) versehen sind.

4. Wäschegestell nach einem der Patentansprüche 1 bis 3, dadurch gekennzeichnet, dass die Gewichtskörper (18) durch um das Wäscheseil (7) gewundene Drahtstücke (28) aus rostfreiem, metallischem Material gebildet sind.

5. Wäschegestell nach einem der Patentansprüche 1 bis 3, dadurch gekennzeichnet, dass die Gewichtskörper (18) durch auf das Wäscheseil (7) aufgezogene, metallische Hohlkörper (38) gebildet sind.

6. Wäschegestell nach einem der Patentansprüche 4 oder 5, dadurch gekennzeichnet, dass die Gewichtskörper (18) frei entlang des zugeordneten Seilabschnittes (7') verschiebbar am Wäscheseil angeordnet sind.

7. Wäschegestell nach einem der Patentansprüche 4 oder 5, dadurch gekennzeichnet, dass die Gewichtskörper (18) in der Mitte des zugeordneten Seilabschnittes (7') am Wäscheseil klemmend befestigt sind.

8. Wäschegestell nach einem der vorhergehenden Patentansprüche, dadurch gekennzeichnet, dass einzelne Seilabschnitte (7') eine Mehrzahl von Gewichtskörpern (18 bzw. 38a,38b) aufweisen.

9. Wäschegestell nach einem der vorhergehenden Patentansprüche, dadurch gekennzeichnet, dass einzelne Seilabschnitte (7') unterschiedlich schwere Gewichtskörper (18a bzw. 18b bzw. 18c) aufweisen.

10. Wäschegestell nach Patentanspruch 8 oder 9, dadurch gekennzeichnet, dass bei aufgespreiztem Wäschegestell (1) weiter aussen liegende bzw. bei zusammengeklapptem Wäschegestell weiter oben liegende Seilabschnitte (7') eine grössere Anzahl bzw. schwerere Gewichtskörper (18) aufweisen als weiter innen bzw. weiter unten liegende Seilabschnitte (7').

## Claims

1. Drying frame (1) having an upright pole (2) and a plurality of arms (3) which can be spread outwards and between which there run individual sections (7') of a washing line (7), having a supporting ring (4) which surrounds the pole (2), is mounted so as to be displaceable along the latter and on which are secured at one end in articulated fashion the spreadable arms (3), and having ties (8) which are each associated with one of the arms (3) and are swivellably connected at one end, via an articulation, to the associated arm (3) and at the other end to a head part (10) of the pole (2), it being possible, by displacement of the supporting ring (4) along the pole (2), to spread the arms (3) outwards or, by displacement of the supporting ring (4) in the opposite direction along the pole, to draw the arms (3) in into a rest position in which they rest against the pole (2), and means being provided with the aid of which at least partially closed hollow spaces (14) for receiving the drooping washing-line sections (7') are formed between the arms (3) are in the drawn-in rest position, and at least some of the line sections (7') furthermore being provided with at least one weight (18) for the purpose of guiding the line sections (7') into the hollow spaces (14), said line sections hanging loose during the folding up of the arms (3).

2. Drying frame according to Patent Claim 1, characterized in that, with the drying frame (1) spread, at least the in each case outermost line sections (7') and, with the drying frame folded up, at least the in each case uppermost line sections (7') are provided with weights (18a).

3. Drying frame according to Patent Claim 2, characterized in that, with the drying frame (1) spread, the in each case outermost three line sections (7') and, with the drying frame folded up, the in each case uppermost three line sections (7') are provided with weights (18a, 18b, 18c).

4. Drying frame according to one of Patent Claims 1 to 3, characterized in that the weights (18) are formed by pieces of wire (28) of nonrusting metallic material wound round the washing line (7').

5. Drying frame according to one of Patent Claims 1 to 3, characterized in that the weights (18) are formed by metallic hollow bodies (38) drawn onto the washing line (7').

6. Drying frame according to either of Patent Claims 4 or 5, characterized in that the weights (18) are arranged on the washing line so as to be freely displaceable along the associated line section (7').

7. Drying frame according to either of Patent Claims 4 or 5, characterized in that the weights (18) are secured with clamping on the washing line in the middle of the associated line section (7').

8. Drying frame according to one of the preceding patent claims, characterized in that individual line sections (7') have a plurality of weights (18 or 38a, 38b).

9. Drying frame according to one of the preceding claims, characterized in that individual line sections (7') have weights (18a, 18b, 18c) of different weight.

10. Drying frame according to Patent Claim 8 or 9, characterized in that line sections (7') which, with the drying frame (1) spread, are further out or, with the drying frame folded up, are further up have a larger number of or heavier weights (18) than line sections (7') which are further in or further down.

## Revendications

1. Support sèche-linge (1) comprenant un mât (2) dressé verticalement, plusieurs bras (3), déploya- bles vers l'extérieur, entre lesquels s'étendent différents tronçons (7') d'une corde à linge (7), une bague de support (4) entourent le mât (2) et pouvant coulisser le long de celui-ci, sur laquelle les bras dé- ployables (3) sont fixés de manière articulée à l'une de leurs extrémités, et des tirants (8) dont chacun est associé à l'un des bras (3) et qui sont montés pivotants à l'une de leurs extrémités, par une articulation, sur le bras associé (3) et à leur autre extrémité sur une pièce de tête (10) de mât (2), les bras pouvant se déployer vers l'extérieur grâce à un déplacement en translation de la bague de support (4) le long du mât (2) ou se replier dans une position de repos, en appui sur le mât (2), grâce à un déplacement en translation en sens inverse de la bague de support (4) le long du mât, tandis qu'il est prévu des moyens à l'aide desquels, dans la position repliée de repos des bras (3), il se forme, entre ces bras (3) et le mât (2), des cavités (14), au moins partiellement fermées, destinées à recevoir les tronçons (7') relâchés de la corde à linge, au moins certains de ces tronçons de corde (7') étant pourvus d'au moins un élément formant poids (18) en vue de faire entrer dans les cavités (14) les tronçons de corde (7') se relâchant librement, pendant le rabattement des bras (3).

2. Support sèche-linge suivant la revendication 1, caractérisé en ce qu'au moins les tronçons de corde (7') qui sont soit les plus extérieurs lorsque le support sèche-linge (1) est déployé, soit les plus hauts lorsque ce support sèche-linge est replié, sont pourvus d'éléments formant poids (18a).

3. Support sèche-linge suivant la revendication 2, caractérisé en ce que les trois tronçons de corde (7') qui sont soit les plus extérieurs lorsque le support sèche-linge (1) est déployé, soit les plus hauts lorsque ce support sèche-linge est replié sont pourvus d'élément formant poids (18a, 18b, 18c).

4. Support sèche-linge suivant l'une des revendications 1 à 3, caractérisé en ce que les éléments formant poids (18) sont formés de sections de fil

(28), en un matériau métallique inoxydable, enroulés autour de la corde à linge (7).

5. Support sèche-linge suivant l'une des revendications 1 à 3, caractérisé en ce que les éléments formant poids (18) sont constitués par des corps métalliques creux (38) montés sur la corde à linge (7).

6. Support sèche-linge suivant l'une des revendications 4 et 5, caractérisé en ce que les éléments formant poids (18) sont montés sur la corde à linge de façon à pouvoir se déplacer librement en translation le long du tronçon de corde (7') associé.

7. Support sèche-linge suivant l'une des revendications 4 et 5, caractérisé en ce que les éléments formant poids (18) sont fixés par serrage sur la corde à linge au milieu du tronçon de corde (7') associé.

8. Support sèche-linge suivant l'une des revendications précédentes, caractérisé en ce que certains tronçons de corde (7') comportent plusieurs éléments formant poids (18 ou 38a, 38b).

9. Support sèche-linge suivant l'une des revendications précédentes, caractérisé en ce que certains tronçons de corde (7') comportent des éléments formant poids (18a, 18b ou 18c) de masses différentes.

10. Support sèche-linge suivant la revendication 8 ou 9, caractérisé en ce que les tronçons de corde (7') se trouvant soit plus vers l'extérieur, lorsque le support sèche-linge est déployé, soit plus vers le haut, lorsque ce support sèche-linge est replié, comportent un plus un grand nombre d'éléments formant poids (18), ou des éléments formant poids (18) plus lourds, que des tronçons de corde (7') se trouvant soit plus vers l'intérieure, soit plus vers le bas.
